# FASCICULE DE BREVET EUROPEEN

(11) **EP 1 428 454 B1**
(45) Date de publication et mention de la délivrance du brevet: **24.01.2007**
(21) Numéro de dépôt: 03293090.1
(22) Date de dépôt: 10.12.2003
(51) Int. Cl.: A45D 34/04

(54) **Applicateur et dispositif de conditionnement et d'application comportant un tel applicateur**
Applikator sowie Verpackung- und Auftragungseinheit mit einem solchen Applikator
Applicator as well as package and application apparatus comprising such an applicator

(30) Priorité: 10.12.2002 FR 0215577
(43) Date de publication de la demande: 16.06.2004
(73) Titulaire: L'ORÉAL, 75008 Paris (FR)
(72) Inventeur: Delage, Jean-François, 92140 Clamart (FR)
(74) Mandataire: Tanty, François

(56) Documents cités:
- EP-A- 0 506 564
- EP-A- 0 931 476
- FR-A- 2 676 339
- FR-A- 2 734 131
- US-A- 5 851 077

## Description

La présente invention concerne les applicateurs utilisés pour appliquer des produits cosmétiques, notamment de soin.

On connaît par le brevet US 3 111 703 un applicateur de déodorant comportant un récipient sur lequel est fixée une cage logeant une bille. La cage comporte une paroi de fond pourvue d'une fente fermée au repos. La paroi de fond comporte deux butées disposées de part et d'autre de la fente et contre lesquelles vient en appui la bille lors de l'application, de manière à exercer sur les butées une contrainte provoquant l'ouverture de la fente et permettant le passage du produit contenu dans le récipient vers la bille.

On connaît par la demande de brevet FR 2 734 131 un dispositif de conditionnement et d'application comportant un récipient et un élément d'application amovible. Ce dernier comprend un organe de préhension définissant un logement pour une bille, laquelle est rappelée vers l'ouverture du logement par un ressort disposé dans le fond de celui-ci.

La demande de brevet FR-2 734 131 décrit un dispositif selon le préambule de la revendication 1.

La demande de brevet EP 0 506 564 décrit un récipient avec un organe applicateur monté coulissant sur un embout du récipient, l'organe applicateur étant rappelé vers une position haute de repos par l'intermédiaire d'un ressort.

La demande de brevet FR 2 676 339 décrit un récipient comportant une bille servant à appliquer un produit cosmétique. La bille peut être rappelée en position haute par l'intermédiaire d'un ressort.

Il existe un besoin pour améliorer les applicateurs comportant une bille, afin notamment d'offrir à l'utilisateur une plus grande sensation de confort lors de l'application.

L'invention répond à ce besoin grâce à un dispositif tel que défini dans la revendication 1.

L'invention permet d'offrir à l'utilisateur, lors de l'application, une sensation de confort grâce au fait que la pression exercée par l'applicateur sur la peau est transmise à la bille par l'élément de liaison élastiquement déformable.

De plus, la bille peut plus facilement suivre lors de l'application le relief du corps, y compris du visage, du fait de la mobilité de la cage par rapport à l'organe de préhension.

L'élément de liaison peut être réalisé séparément de la cage, et assemblé à celle-ci lors de la fabrication du dispositif. En variante, l'élément de liaison peut être réalisé au moins partiellement d'un seul tenant avec la cage, par exemple par moulage de matière plastique.

L'organe de préhension ayant un axe, lequel peut être un axe de symétrie de l'applicateur par exemple, l'élément de liaison est avantageusement agencé pour permettre à la cage, lors de l'application au moins, de se déplacer suivant ledit axe ou de s'écarter de celui-ci, afin de permettre à la cage de se déplacer dans trois directions orthogonales entre elles relativement à l'organe de préhension.

L'élément de liaison peut comporter une mousse, par exemple de polyuréthane. En variante, l'élément de liaison peut comporter un ressort, notamment hélicoïdal. Ce ressort peut, le cas échéant, être réalisé d'un seul tenant par moulage de matière plastique avec l'organe de préhension ou la cage, voire avec les deux. Le ressort peut encore être métallique. L'élément de liaison peut aussi être réalisé autrement.

Dans un exemple de mise en oeuvre de l'invention, l'organe de préhension comporte un capot et un insert fixé dans le capot, l'élément de liaison étant solidaire de l'insert, lequel peut comporter une jupe de montage permettant la fixation de l'élément de liaison.

Toujours dans un exemple de mise en oeuvre de l'invention, l'applicateur est agencé pour pouvoir fermer, notamment de manière étanche, un récipient contenant le produit à appliquer et l'applicateur comporte par exemple une lèvre d'étanchéité destinée à s'appliquer de manière étanche contre un col du récipient.

La cage peut être réalisée dans une matière plastique relativement rigide telle que du polyéthylène ou du polypropylène, par exemple, et présenter une surface intérieure en portion de sphère qui épouse la forme de la bille.

La cage et la bille peuvent être agencées de manière à ménager entre elles un jeu autorisant un mouvement de la bille dans la cage autre qu'un mouvement de rotation pure autour du centre de la cage.

L'invention a encore pour objet, selon un autre de ses aspects, un dispositif de conditionnement et d'application comportant :
- un récipient apte à contenir un produit, notamment cosmétique,
- un applicateur tel que défini plus haut, l'applicateur étant agencé pour pouvoir fermer le récipient.

Dans un exemple de mise en oeuvre de l'invention, le récipient comporte une paroi définissant un logement pour recevoir la bille lorsque l'applicateur est en place sur le récipient.

Cette paroi peut définir également un siège pour la bille.

Par exemple, la paroi peut comporter au moins une portion annulaire contre laquelle s'applique la bille lorsque l'applicateur est en place sur le récipient. Cela peut permettre d'éviter que le logement recevant la bille ne se remplisse trop facilement de produit pendant le transport du dispositif dans un sac, par exemple.

Avantageusement, lorsque l'applicateur est en place sur le récipient, l'élément de liaison est comprimé, de manière à appliquer la bille contre son siège. En variante, le contact peut se faire entre un bord de la cage et ladite paroi.

Cette dernière peut comporter au moins un orifice permettant le passage du produit contenu dans le récipient vers la bille. Cet orifice peut déboucher dans un renfoncement de la paroi. Ce renfoncement peut être délimité par la portion annulaire précitée. Le renfoncement peut former avec la bille un espace apte à retenir du produit, cet espace pouvant faciliter le chargement de la bille en produit.

Le récipient peut être réalisé par l'assemblage sur une première partie formant réservoir d'une deuxième partie définissant le logement recevant la bille.

L'invention a encore pour objet un applicateur comportant :
- un organe de préhension,
- une cage solidaire de l'organe de préhension et définissant un logement pour recevoir une bille applicatrice avec une possibilité de rotation de la bille dans le logement, caractérisé par le fait que la cage est mobile relativement à l'organe de préhension, étant reliée à ce dernier par une mousse.

L'invention a encore pour objet un applicateur comportant :
- un organe de préhension ayant un axe,
- une cage solidaire de l'organe de préhension et définissant un logement pour recevoir une bille applicatrice avec une possibilité de rotation de la bille dans le logement, la cage étant mobile relativement à l'organe de préhension, étant reliée à ce dernier par au moins un élément de liaison élastiquement déformable, caractérisé par le fait que l'élément de liaison comporte un ressort, notamment hélicoïdal, agencé pour permettre à la cage, lors de l'application au moins, de se déplacer suivant ledit axe et de s'écarter de celui-ci.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente schématiquement et partiellement, en coupe axiale, un exemple d'un dispositif de conditionnement et d'application conforme à l'invention,
- la figure 2 représente isolément, de manière schématique, en coupe axiale, l'applicateur du dispositif de la figure 1,
- la figure 3 est une vue schématique de l'applicateur de la figure 2, lors de l'application de produit sur la peau, et
- la figure 4 représente schématiquement une variante d'applicateur.

On a représenté sur la figure 1 un dispositif de conditionnement et d'application 1 comportant un récipient 2 et un applicateur 3.

Le récipient 2 comprend une première partie 4 formant réservoir, contenant un produit P, par exemple un lait pour le corps, cette première partie comportant à son extrémité supérieure un col 5 s'étendant suivant un axe X.

La première partie comporte également un fond 7 se raccordant par deux épaulements successifs 8 et 10 au col 5.

Le col 5 est pourvu sur sa surface extérieure de reliefs 12 dont le rôle sera expliqué plus loin.

Le récipient 2 comporte en outre une deuxième partie 13 constituée dans l'exemple décrit par une pièce rapportée sur la première partie 4.

Cette deuxième partie 13 comprend une jupe d'habillage extérieure 14, d'axe X, venant en butée par son bord inférieur contre l'épaulement 8 et s'encliquetant sur la portion intermédiaire 9 reliant les épaulements 8 et 10 de la première partie.

La deuxième partie 13 comporte également, intérieurement à la jupe 14, des nervures 16 s'étendant suivant l'axe X de part et d'autre des reliefs 12 du col 5, de manière à empêcher une rotation relative de la deuxième partie 13 par rapport à la première partie 4.

La jupe 14 se raccorde par une portion transversale 15 perpendiculaire à l'axe X à une paroi tubulaire 17.

Cette dernière définit au-dessus de la portion transversale 15 un col 18, fileté extérieurement, et vient s'appliquer de manière étanche par sa partie inférieure 19, en dessous de la portion 15, contre la surface intérieure du col 5 de la première partie 4.

La paroi 17 est fermée à son extrémité inférieure par une paroi de fond 22, laquelle comporte une portion annulaire 23 dont la surface 23a est sphérique de son côté supérieur, formant un siège pour une bille applicatrice 30 portée par l'applicateur 3, comme cela sera détaillé plus loin.

La paroi de fond 22 peut comporter également un renfoncement 25 se raccordant à sa périphérie à la portion annulaire 23, de concavité dirigée vers la bille 30 et dont le fond est traversé par une pluralité d'orifices 26 permettant au produit P contenu dans la partie formant réservoir 4 de gagner le renfoncement 25.

L'applicateur 3 comporte un capot 31, dans lequel est fixé un insert 32. L'ensemble constitué du capot 31 et de l'insert 32 forme un organe de préhension 33.

L'insert 32 comporte une jupe 34 filetée intérieurement, permettant de visser l'applicateur 3 sur le col 18 du récipient 2, une lèvre d'étanchéité 35 destinée à s'appliquer de manière étanche sur la surface intérieure du col 18 et une jupe intérieure 36 permettant le montage sur l'insert d'un élément de liaison 37 par lequel la bille 30 est rendue solidaire de l'organe de préhension.

Dans l'exemple considéré, l'élément de liaison 37 est constitué par un bloc de mousse, par exemple de polyuréthane, fixé à l'insert 32 par collage par exemple. Ce bloc de mousse peut présenter une forme sensiblement cylindrique, d'axe X.

La bille 30 est retenue avec une possibilité de rotation dans une cage 40 définissant un logement sphérique 41 laissant dépasser une portion inférieure de la bille 30 pour l'application. La bille 30 peut être mise en place dans la cage 40 par déformation élastique de cette dernière, par exemple.

La cage 40 comporte à sa partie supérieure une jupe de fixation 42 d'axe X, épaulée, servant à la fixer à l'élément de liaison 37, par exemple avec un adhésif 43.

Dans l'exemple considéré, la distance entre le bord inférieur de la jupe 36 et le bord supérieur de la jupe 42 est non nulle, étant suffisante pour permettre une certaine compression de l'élément de liaison 37 ainsi qu'un certain débattement de la cage 40 autour d'axes géométriques de rotation perpendiculaires entre eux et perpendiculaires à l'axe X.

Lorsque l'applicateur 3 est en place sur le récipient 2, pour fermer celui-ci de manière étanche, comme illustré sur la figure 1, l'élément de liaison 37 est comprimé et exerce sur la cage 40 une force tendant à appliquer la bille 30 contre la portion annulaire 23, le contact entre les deux tendant à empêcher l'écoulement de produit P vers l'extérieur du réservoir au-delà de l'espace défini par le renfoncement 25. Du produit P peut être retenu par capillarité dans celui-ci.

Le dispositif 1 peut s'utiliser de la manière suivante.

L'utilisateur retourne le récipient 2 afin de permettre l'écoulement de produit P dans le renfoncement 25, à travers les orifices 26, ces derniers étant ouverts en permanence dans l'exemple considéré.

La bille 30 peut se charger alors avec le produit P.

Une fois la bille 30 chargée en produit, l'utilisateur peut dévisser l'applicateur 3.

Lors de l'application, l'utilisateur peut faire rouler la bille 30 sur la peau S, l'élément de liaison 37 pouvant se déformer en fonction du relief de celle-ci, comme illustré sur la figure 3.

La possibilité offerte à la bille 30 de se déplacer relativement à l'organe de préhension 33 améliore le confort à l'application.

On ne sort pas du cadre de la présente invention en utilisant un élément de liaison autre qu'un bloc de mousse.

Comme illustré sur la figure 4, la cage logeant la bille peut être reliée à l'organe de préhension 33 par l'intermédiaire d'un ressort hélicoïdal 37' d'axe X.

Ce ressort peut être constitué par une pièce rapportée comme représenté sur le dessin ou être réalisé par moulage de matière plastique avec l'un au moins de la cage 40 et de l'insert 32.

Bien entendu, l'invention n'est pas limitée aux exemples de mise en oeuvre qui viennent d'être décrits.

On peut par exemple réaliser un récipient sans le renfoncement 25, la portion annulaire 23 entourant par exemple une ouverture centrale unique par laquelle la bille 30 peut se charger en produit.

La bille 30 peut être floquée et être réalisée dans divers matériaux, notamment comporter une charge de particules destinées à exercer un effet sur le produit ou sur la surface traitée avec le produit. Cet effet peut être un champ magnétique ou la libération d'une substance, par exemple d'ions.

## Revendications

1. Dispositif de conditionnement et d'application, comportant :
- un récipient (2) contenant un produit, notamment cosmétique, a appliquer,
- un applicateur (3)
comportant :
- un organe de préhension (33),
- une cage (40) solidaire de l'organe de préhension et définissant un logement (41) pour recevoir une bille applicatrice (30) avec une possibilité de rotation de la bille dans le logement, l'organe de préhension étant agencé pour pouvoir fermer le récipient (2), **caractérisé par le fait que** la cage (40) est mobile relativement à l'organe de préhension, étant reliée à ce dernier par au moins un élément de liaison (37 ; 37') élastiquement déformable.

2. Dispositif selon la revendication précédente, l'organe de préhension ayant un axe (X), **caractérisé par le fait que** l'élément de liaison est agencé pour permettre à la cage (40), lors de l'application au moins, de se déplacer suivant ledit axe et/ou de s'écarter de celui-ci.

3. Dispositif selon l'une des revendications précédentes, **caractérisé par le fait que** l'élément de liaison (37) comporte une mousse.

4. Dispositif selon l'une des revendications 1 et 2, **caractérisé par le fait que** l'élément de liaison (37') comporte un ressort, notamment hélicoïdal.

5. Dispositif selon l'une quelconque des revendications précédentes, **caractérisé par le fait que** l'organe de préhension comporte un capot (31) et un insert (32) fixé dans le capot et **par le fait que** l'élément de liaison (37 ; 37') est solidaire de l'insert (32).

6. Dispositif selon la revendication précédente, **caractérisé par le fait que** l'insert comporte une jupe (36) servant à la fixation de l'élément de liaison.

7. Dispositif selon l'une quelconque des revendications précédentes, **caractérisé par le fait que** l'organe de préhension comporte une lèvre d'étanchéité (35) destinée à s'appliquer contre un col (18) du récipient.

8. Dispositif selon l'une quelconque des revendications précédentes, **caractérisé par le fait que** la cage (40) est réalisée en matière plastique rigide.

9. Dispositif selon l'une quelconque des revendications précédentes, **caractérisé par le fait que** la cage (40) présente une forme en portion de sphère qui épouse la forme de la bille.

10. Dispositif, selon l'une quelconque des revendications précédentes, **caractérisé par le fait que** 'élément de liaison (37 ; 37') est distinct de la cage (40).

11. Dispositif selon l'une quelconque des revendications précédentes, **caractérisé par le fait que** l'organe de préhension est agencé pour pouvoir fermer le récipient (2) de manière étanche.

12. Dispositif selon l'une quelconque des revendications précédentes, **caractérisé par le fait que** le récipient comporte une paroi (22) définissant un siège pour la bille lorsque l'applicateur est en place sur le récipient.

13. Dispositif selon la revendication précédente, **caractérisé par le fait que** ladite paroi (22) comporte au moins une portion annulaire (23) contre laquelle s'applique la bille lorsque l'applicateur est en place sur le récipient.

14. Dispositif selon l'une des revendications 12 et 13, **caractérisé par le fait que** la paroi (22) comporte au moins un orifice (26) permettant le passage du produit contenu dans le récipient vers la bille.

15. Dispositif selon la revendication précédente, **caractérisé par le fait que** la paroi (22) comporte un renfoncement (25) apte à définir avec la bille, lorsque l'applicateur est en place sur le récipient, un espace dans lequel débouche au moins un orifice (26).

16. Dispositif selon l'une quelconque des revendications 12 à 15, **caractérisé par le fait que** le récipient comporte une première partie (4) formant réservoir apte à contenir le produit et une deuxième partie assemblée avec la première, définissant le logement (41) et comportant la paroi (22).

17. Dispositif selon l'une quelconque des revendications précédentes, **caractérisé par le fait que**, lorsque l'applicateur est en place sur le récipient, l'élément de liaison (37 ; 37') est comprimé.

## Claims

1. An application and packaging device comprising:
- A receptacle (2) containing a substance, in particular a cosmetic substance, to be applied,
- an applicator (3) comprising:
- a handle member (33),
- a cage (40) secured to the handle member and defining a housing (41) for receiving an applicator ball (30), with an ability of rotation of the ball into the housing, the handle member being arranged for closing the receptacle (2), **characterized by** the fact that the cage (40) is movable relative to the handle member, the cage being secured to the handle member by means of at least one elastically-deformable link element (37, 37').

2. A device according to precedent claim, in which the handle member has an axis, **characterized by** the fact that the link element is configured to enable the cage (40) to move along and/or depart from said axis at least during application.

3. A device according to one of the preceding claims, **characterized by** the fact that the link element (37) comprises a foam.

4. A device according to claims 1 and 2, **characterized by** the fact that the link element (37') comprises a spring, in particular helical spring.

5. A device according to any one of preceding claims, **characterized by** the fact that the handle member comprises a cap (31) and an insert (32) fixed in the cap, and **characterized by** the fact that the link element (37, 37') is secured to the insert (32).

6. A device according to precedent claim, **characterized by** the fact that the insert comprises a skirt (36) for fixing to the link element.

7. A device according to any one of preceding claims, **characterized by** the fact that the handle member has a sealing lip (35) for pressing against a neck (18) of the receptacle.

8. A device according to claim 1, **characterized by** the fact that the cage (40) is made of a rigid plastics material.

9. A device according to any one of preceding claims, **characterized by** the fact that the cage (40) has a shape forming a portion of a sphere matching the shape of the ball.

10. A device according to any one of preceding claims, **characterized by** the fact that the link element (37, 37') is distinct from the cage (40).

11. A device according to any one of preceding claims, **characterized by** the fact that the handle member is arranged for closing the receptacle (2) in a sealing way.

12. A device according to any one of preceding claims, **characterized by** the fact that the receptacle comprises a wall (22) forming a seat for the ball when the applicator is in place on the receptacle.

13. A device according to precedent claim, **characterized by** the fact that said wall (22) has at least one annular portion (23) against which the ball presses when the applicator is in place on the receptacle.

14. A device according to one of claims 12 and 13, **characterized by** the fact that the wall comprises at least one orifice (26) enabling the substance contained in the receptacle to pass to the ball.

15. A device according to precedent claim, **characterized by** the fact that the wall (22) comprises a setback (25) suitable for co-operating with the ball when the applicator is in place on the receptacle to form a space into which at least one orifice (26) opens out.

16. A device according to any one of claims 12 to 15, **characterized by** the fact that the receptacle comprises a first portion (4) forming a reservoir suitable for containing the substance, and a second portion assembled to the first, defining the housing (41) and including the wall (22).

17. A device according to any one of preceding claims, **characterized by** the fact that when the applicator is in place on the receptacle, the link element (37, 37') is compressed.

## Patentansprüche

1. Verpackungs- und Auftragvorrichtung, umfassend
- einen Behälter (2), der ein aufzutragendes insbesondere kosmetisches Produkt enthält,
- ein Auftragorgan (3), umfassend:
- ein Greiforgan (33),
- einen Käfig (40), der mit dem Greiforgan fest verbunden ist und eine Aufnahme (41) zum Aufnehmen einer Auftragkugel (30) mit einer Möglichkeit der Drehung der Kugel in der Aufnahme bildet,
**dadurch gekennzeichnet, dass** der Käfig (40) bezüglich des Greiforgans beweglich ist, wobei er mit letzterem durch mindestens ein elastisch verformbares Verbindungselement (37; 37') verbunden ist, wobei das Greiforgan ausgebildet ist, um den Behälter (2) schließen zu können.

2. Vorrichtung nach dem vorhergehenden Anspruch, wobei das Greiforgan eine Achse (X) aufweist, **dadurch gekennzeichnet, dass** das Verbindungselement ausgebildet ist, um dem Käfig (40) zu gestatten, sich mindestens bei dem Auftrag gemäß dieser Achse zu bewegen und/oder sich von dieser zu entfernen.

3. Vorrichtung nach einem der vorhergehenden Ansprüche, **dadurch gekennzeichnet, dass** das Verbindungselement (37) einen Schaumstoff umfasst.

4. Vorrichtung nach einem der Ansprüche 1 und 2, **dadurch gekennzeichnet, dass** das Verbindungselement (37') eine insbesondere schraubenförmige Feder umfasst.

5. Vorrichtung nach einem der vorhergehenden Ansprüche, **dadurch gekennzeichnet, dass** das Greiforgan eine Kappe (31) und einen in der Kappe befestigten Einsatz (32) umfasst und dass das Verbindungselement (37; 37') mit dem Einsatz (32) fest verbunden ist.

6. Vorrichtung nach dem vorhergehenden Anspruch, **dadurch gekennzeichnet, dass** der Einsatz einen zur Befestigung des Verbindungselements dienenden Mantel (36) umfasst.

7. Vorrichtung nach einem der vorhergehenden Ansprüche, **dadurch gekennzeichnet, dass** das Greiforgan eine Dichtungslippe (35) umfasst, die dazu bestimmt ist, sich an einen Hals (18) des Behälters anzulegen.

8. Vorrichtung nach einem der vorhergehenden Ansprüche, **dadurch gekennzeichnet, dass** der Käfig (40) aus starrem Kunststoff hergestellt ist.

9. Vorrichtung nach einem der vorhergehenden Ansprüche, **dadurch gekennzeichnet, dass** der Käfig (40) die Form eines Kugelabschnitts aufweist, der sich an die Form der Kugel anschmiegt.

10. Vorrichtung nach einem der vorhergehenden Ansprüche, **dadurch gekennzeichnet, dass** das Verbindungselement (37; 37') von dem Käfig (40) verschieden ist.

11. Vorrichtung nach einem der vorhergehenden Ansprüche, **dadurch gekennzeichnet, dass** das Greiforgan ausgebildet ist, um den Behälter (2) dicht verschließen zu können.

12. Vorrichtung nach einem der vorhergehenden Ansprüche, **dadurch gekennzeichnet, dass** der Behälter eine Wand (22) umfasst, die einen Sitz für die Kugel bildet, wenn das Auftragorgan auf dem Behälter an seinem Platz ist.

13. Vorrichtung nach dem vorhergehenden Anspruch, **dadurch gekennzeichnet, dass** die Wand (22) mindestens einen ringförmigen Abschnitt (23) umfasst, an dem die Kugel anliegt, wenn das Auftragorgan auf dem Behälter an seinem Platz ist.

14. Vorrichtung nach einem der Ansprüche 12 und 13, **dadurch gekennzeichnet, dass** die Wand (22) mindestens eine Öffnung (26) umfasst, die den Durchgang des in dem Behälter enthaltenen Produkts zur Kugel gestattet.

15. Vorrichtung nach dem vorhergehenden Anspruch, **dadurch gekennzeichnet, dass** die Wand (22) eine Vertiefung (25) umfasst, die in der Lage ist, mit der Kugel, wenn das Auftragorgan auf dem Behälter an seinem Platz ist, einen Raum zu bilden, in den mindestens eine Öffnung (26) mündet.

16. Vorrichtung nach einem der Ansprüche 12 bis 15, **dadurch gekennzeichnet, dass** der Behälter einen ersten, ein Reservoir bildenden Teil (4) umfasst, der in der Lage ist, ein Produkt zu enthalten, und einen zweiten, mit dem ersten zusammengefügten Teil, der die Aufnahme (41) bildet und die Wand (22) umfasst.

17. Vorrichtung nach einem der vorhergehenden Ansprüche, **dadurch gekennzeichnet, dass** das Verbindungselement (37; 37') komprimiert ist, wenn das Auftragorgan auf dem Behälter an seinem Platz ist.
